# EUROPÄISCHE PATENTSCHRIFT

(11) **EP 3 828 112 B1**
(45) Veröffentlichungstag und Bekanntmachung des Hinweises auf die Patenterteilung: **28.12.2022**
(21) Anmeldenummer: 20209664.0
(22) Anmeldetag: 25.11.2020
(51) Int. Cl.: B65H 67/06

(54) **VERSORGUNG EINER VIELZAHL VON ARBEITSSTELLEN EINER KREUZSPULEN HERSTELLENDEN TEXTILMASCHINE MIT KREUZSPULENHÜLSEN**
SUPPLYING TUBES TO A PLURALITY OF WORK STATIONS OF A TEXTILE MACHINE FOR CREATING CROSS-WOUND SPOOLS
FOURNITURE DE TUBES À UNE PLURALITÉ DE POSTES DE TRAVAIL D'UNE MACHINE TEXTILE FABRICANT DES BOBINES CROISÉE

(30) Priorität: 27.11.2019 DE 102019132062
(43) Veröffentlichungstag der Anmeldung: 02.06.2021
(73) Patentinhaber: Saurer Spinning Solutions GmbH & Co. KG, 52531 Übach-Palenberg (DE)
(72) Erfinder: Doerner, Wolfgang, 41179 Mönchengladbach (DE); Prediger, Eduard, 41061 Mönchengladbach (DE); Schiffers, Philipp, 41812 Erkelenz (DE); Sprecher, Jonathan, 52066 Aachen (DE); Toepke, Heiko, 52499 Baesweiler (DE); Uedinger, Lothar, 41068 Mönchengladbach (DE); Wassen, Harald, 41366 Schwalmtal (DE)
(74) Vertreter: Schniedermeyer, Markus

(56) Entgegenhaltungen:
- EP-B1- 1 675 797
- EP-B1- 3 279 123
- DE-A1- 19 512 891

## Beschreibung

Die vorliegende Erfindung betrifft ein Verfahren zur Versorgung einer Vielzahl von Arbeitsstellen einer Kreuzspulen herstellenden Textilmaschine mit Kreuzspulenhülsen. Es werden mindestens zwei die Arbeitsstellen mit Kreuzspulenhülsen versorgende Serviceaggregate von einer maschinenlangen Zuführeinrichtung beliefert. Die Serviceaggregate weisen Handhabungsmittel zum Anhalten der Kreuzspulenhülsen auf der Zuführeinrichtung und Aufnehmen der Kreuzspulenhülsen von der Zuführeinrichtung auf. Bei Anforderung einer Kreuzspulenhülse durch ein Serviceaggregat wird eine Kreuzspulenhülse diesem Serviceaggregat zugeordnet und an die Zuführeinrichtung übergeben. Die Erfindung betrifft ebenfalls eine Kreuzspulen herstellende Textilmaschine zur Durchführung des Verfahrens. Die Textilmaschine umfasst eine Steuereinrichtung zur Steuerung der Serviceaggregate.

An Kreuzspulen herstellenden Textilmaschinen, insbesondere Rotorspinnmaschinen, Luftspinnmaschinen oder Spulmaschinen, werden Serviceaggregate eingesetzt, die an Führungsschienen an den Längsseiten der Textilmaschine verfahrbar sind. Zu den Aufgaben der Serviceaggregate gehören das Anspinnen bzw. das Fadenverbinden nach einem Fadenbruch und die Versorgung der Arbeitsstellen mit Hülsen. Die Serviceaggregate wiederum werden durch eine maschinenlange Zuführeinrichtung, vorzugsweise ein Transportband, auf dem die Hülsen liegend transportiert werden, beliefert. Um die Stillstandzeiten der Arbeitsstellen bei Fadenbruch oder Hülsenwechsel möglichst kurz zu halten, werden an einer Textilmaschine mehrere Serviceaggregate eingesetzt, beispielsweise zwei Serviceaggregate an jeder Maschinenlängsseite.

Die DE 199 05 856 A1 beschreibt eine Rotorspinnmaschine, die zwischen ihren Endgestellen eine Vielzahl von Arbeitsstellen aufweist, die auf beiden Maschinenlängsseiten angeordnet sind. Diese Arbeitsstellen weisen jeweils eine Spinnvorrichtung sowie eine nachgeschaltete Spulvorrichtung auf und werden während des Betriebes durch mehrere Serviceaggregate versorgt. Für einen Spulenwechsel an einer Arbeitsstelle wird ein Serviceaggregat angefordert und an der Arbeitsstelle positioniert. Vom Hülsenmagazin wird eine Hülse angefordert, die mittels eines Transportbandes zur Arbeitsstelle transportiert wird. Das Serviceaggregat verfügt über Handhabungsmittel, mit denen die angelieferte Hülse vom Transportband entnommen werden kann. Anschließend wird die Hülse in der Spulvorrichtung der Arbeitsstelle in Betriebsposition positioniert.

Solche Serviceaggregate weisen im Allgemeinen einen Sensor auf, der die Anwesenheit einer Hülse in der Aufnahmeposition bzw. bei Annäherung an die Aufnahmeposition detektiert. Ein solcher Sensor kann beispielsweise als optischer Näherungsschalter, insbesondere als Lichttaster ausgebildet sein. Ein Lichttaster hat einen optischen Sender und Empfänger in einer Einheit integriert. Er reagiert auf das von der Hülse reflektierte Licht. Auch kapazitive Näherungsschalter sind möglich. All diese Sensoren haben es aber gemeinsam, dass sie nur die Anwesenheit oder Annäherung einer Hülse erfassen. Diese Sensoren können nicht zwischen verschiedenen Hülsen unterscheiden.

Wenn das vom Hülsenmagazin weiter entfernt arbeitende Serviceaggregat als erstes eine Hülse anfordert und, bevor die Hülse bei diesem ersten Serviceaggregat angelangt ist, das zweite näher zum Hülsenmagazin positionierte Serviceaggregat ebenfalls eine Hülse anfordert, kann es vorkommen, dass die für das erste Serviceaggregat bestimmte Hülse vom zweiten Serviceaggregat dem Transportband entnommen wird, da das Serviceaggregat, wie oben beschrieben nicht zwischen verschieden Hülsen unterscheiden kann.

Deshalb wurde in der EP 1 675 797 B1 bereits vorgeschlagen, dass bei einer vorliegenden Hülsenanforderung des bezüglich der Transportrichtung der Zuführeinrichtung stromab positionierten ersten Serviceaggregates eine spätere Hülsenanforderung des zweiten Serviceaggregates unterdrückt, bis die zuerst vorliegende Hülsenanforderung erfüllt ist.

Eine vorliegende erste Hülsenanforderung kann als erfüllt gelten, wenn das die Hülse anfordernde erste Serviceaggregat eine Hülse aufgenommen hat. Alternativ kann eine vorliegende erste Hülsenanforderung als erfüllt gelten, wenn die erste angeforderte Hülse das zweite Serviceaggregat passiert hat. Das heißt, die zweite Hülsenanforderung wird solange unterdrückt bis der Weg zu dem anfordernden Serviceaggregat frei ist.

Die Unterdrückung der späteren Hülsenanforderung führt zu einer sicheren Zuordnung der Hülsen zu dem anfordernden Serviceaggregat und verhindert erfolgreich die Aufnahme einer nicht dem Serviceaggregat zugeordneten Hülse. Die durch Unterdrückung der Hülsenanforderung entstehende Wartezeit verringert jedoch die Produktivität der Textilmaschine.

Die EP 3 279 123 B1 offenbart ein Verfahren zur Zuführung von leeren Hülsen zu den Wartungseinrichtungen einer Textilmaschine, insbesondere einer Spinnmaschine, bei dem die Hülsen mit Hilfe eines Förderers in einer Richtung zu den Arbeitsstellen der Textilmaschine zugeführt werden, bei denen die Wartungseinrichtungen anwesend sind, die eine neue Hülse erfordern. Während der Anwesenheit von mindestens einer Hülse auf dem laufenden Förderer und unter der gleichzeitigen Anforderung der weiteren Wartungseinrichtung bezüglich der Zuführung der Hülse wird auf dem laufenden Förderer eine weitere Hülse gelagert. Es soll die gegenseitige Lage der Arbeitsstellen der Maschine ausgewertet werden, bei denen die Wartungseinrichtungen anwesend sind, die eine neue Hülse erfordern. In Bezug auf die optimale Ausnutzung der Maschinenarbeitszeit soll über die optimale Reihenfolge der Zuordnung von auf dem laufenden Förderer anwesenden Hülsen zu den einzelnen Wartungseinrichtungen, die eine neue Hülse erfordern, entschieden werden. Dadurch sollen die Stillstandzeiten bei der Anforderung einer Hülse verringert werden und damit die Produktivität erhöht werden. Die EP 3 279 123 B1 löst jedoch nicht das eingangs erläuterte Problem der Aufnahme einer Hülse durch eine Wartungsrichtung, dem diese Hülse nicht zugeordnet ist.

Die DE 195 12 891 A1 offenbart eine Kreuzspulen herstellende Textilmaschine mit einer Vielzahl gleichartiger, jeweils einen Hülsenzwischenspeicher aufweisenden Arbeitsstellen, einer Hülsentransporteinrichtung zum Heranführen von in einem Zentralmagazin deponierten Hülsen sowie einer die Arbeitsstellen selbsttätig versorgenden Bedienvorrichtung. Die Bedienvorrichtung besitzt einen Handhabungsmechanismus, der die auf der Hülsentransporteinrichtung angelieferte Hülse in den Hülsenzwischenspeicher der Arbeitsstelle überführt. Nachteilig an einem solchen Zwischenspeicher ist jedoch der Konstruktionsaufwand und der zusätzliche Platzbedarf an der Arbeitsstelle. Außerdem kann bei einem Mehrpartienbetrieb keine zuverlässige Bereitstellung der richtigen Hülse garantiert werden.

Die Aufgabe der vorliegenden Erfindung besteht damit darin, die Versorgung der Arbeitsstellen mit Kreuzspulenhülsen schnell und zuverlässig sicherzustellen.

Zur Lösung der Aufgabe wird ein Verfahren zur Versorgung einer Vielzahl von Arbeitsstellen einer Kreuzspulen herstellenden Textilmaschine mit Kreuzspulenhülsen vorgeschlagen, bei dem mindestens zwei die Arbeitsstellen mit Kreuzspulenhülsen versorgende Serviceaggregate von einer maschinenlangen Zuführeinrichtung beliefert werden, die Serviceaggregate Handhabungsmittel zum Anhalten der Kreuzspulenhülsen auf der Zuführeinrichtung und Aufnehmen der Kreuzspulenhülsen von der Zuführeinrichtung aufweisen und bei Anforderung einer Kreuzspulenhülse durch ein Serviceaggregat eine Kreuzspulenhülse diesem Serviceaggregat zugeordnet und an die Zuführeinrichtung übergeben wird. Die Handhabungsmittel nehmen die Kreuzspulenhülse von der Zuführeinrichtung und legen diese ohne weitere Ablage in die Spulvorrichtung der Arbeitsstelle ein. Erfindungsgemäß werden der Zeitpunkt der Übergabe der Kreuzspulenhülse an die Zuführeinrichtung, die Transportgeschwindigkeit der Zuführeinrichtung und die Position und die Geschwindigkeit des anfordernden Serviceaggregats erfasst und ausgewertet. Die Handhabungsmittel des anfordernden Serviceaggregats werden erfindungsgemäß in Abhängigkeit von der Auswertung so angesteuert, dass das anfordernde Serviceaggregat, die ihm zugeordnete Kreuzspulenhülse aufnimmt.

Die Auswertung des Zeitpunktes der Übergabe der Kreuzspulenhülse an die Zuführeinrichtung, der Transportgeschwindigkeit der Zuführeinrichtung und der Position und der Geschwindigkeit des anfordernden Serviceaggregats ermöglicht auf zuverlässige Weise die Aufnahme der Kreuzspulenhülse durch das anfordernde Serviceaggregat. Die Auswertung kann dabei auf Basis der bekannten Bewegungsgleichungen für eine gleichförmige Bewegung erfolgen. Dabei handelt es sich insbesondere um den Zusammenhang zwischen dem Weg *s* , der Geschwindigkeit *v* und der Zeit *t*. $s = v ⋅ t$

Vorzugsweise fordert das Serviceaggregat die Kreuzspulenhülse an, sobald es selber die Anforderung einer Arbeitsstelle erhalten hat. Damit wird eine schnellstmögliche Bereitstellung der Kreuzspulenhülse erreicht.

Das anfordernde Serviceaggregat nimmt vorzugsweise die ihm zugeordnete Kreuzspulenhülse auf, sobald die Kreuzspulenhülse das Serviceaggregat erreicht hat. So werden unnötige Verzögerungen vermieden.

Dabei nimmt vorzugsweise das anfordernde Serviceaggregat, die ihm zugeordnete Kreuzspulenhülse auf, bevor das Serviceaggregat die anfordernde Arbeitsstelle erreicht hat.

Vorzugsweise umfasst die Auswertung die Ermittlung des Zeitpunktes, an dem die Handhabungsmittel zum Anhalten der Kreuzspulenhülsen auf der Zuführeinrichtung aktiviert werden sollen. Alternativ kann auch die Position der Kreuzspulenhülse bzw. des Serviceaggregates bestimmt werden, an der die Handhabungsmittel zum Anhalten der Kreuzspulenhülsen auf der Zuführeinrichtung aktiviert werden sollen.

Gemäß einer bevorzugten Ausführungsform des erfindungsgemäßen Verfahrens umfasst die Auswertung die Berechnung eines Zielzeitpunktes, an dem die dem anfordernden Serviceaggregat zugeordnete Kreuzspulenhülse das anfordernde Serviceaggregat erreicht haben wird.

Der Zielzeitpunkt ist erreicht, wenn die Position *s_{H}* der dem anfordernden Serviceaggregat zugeordneten Kreuzspulenhülse und die Position *s_{SA}* des anfordernden Serviceaggregats übereinstimmen. ${s}_{H} = {s}_{SA}$

Die Position kann durch den Weg zwischen der Position und einer Referenzposition beschrieben werden. Die Referenzposition ist vorzugsweise die Position an der die Übergabe der Kreuzspulenhülse an die Zuführeinrichtung erfolgt.

Die Position *s_{H}* der Kreuzspulenhülse ergibt sich dabei aus der Transportgeschwindigkeit *v_{T}* der Zuführeinrichtung und der Zeitdifferenz zwischen dem Zielzeitpunkt *t_{Z}* und dem Zeitpunkt *t*₀ der Übergabe der Kreuzspulenhülse an die Zuführeinrichtung. ${s}_{H} = {v}_{T} . \left({t}_{Z}-{t}_{0}\right)$

Die Position des Serviceaggregats muss ohnehin bekannt sein, um das Serviceaggregat vor einer anfordernden Arbeitsstelle zu positionieren. Die Position ergibt sich zum Beispiel durch die Kommunikation des Serviceaggregates mit der mit einer Kreuzspulenhülse zu beliefernden Arbeitsstelle oder durch eine entsprechende Sensorik, wie sie in vielfältigen Ausführungsformen im Stand der Technik bekannt sind. Zur Erläuterung wird zunächst davon ausgegangen, dass die Position *s_{SA}* des Serviceaggregates während der Hülsenlieferung konstant bleibt. Das heißt, dass das Serviceaggregat zum Beispiel bereits vor der anfordernden Arbeitsstelle positioniert ist.

Damit berechnet sich der Zielzeitpunkt wie folgt. ${t}_{Z} = \frac{{s}_{SA}}{{v}_{T}} + {t}_{0}$

Um verschiedene Toleranzen zu berücksichtigen wird vorzugsweise um den Zielzeitpunkt ein Zeitfenster platziert, das die Aktivierung der Handhabungsmittel zum Anhalten der Kreuzspulenhülsen auf der Zuführeinrichtung definiert. Idealerweise wird das Zeitfenster so gewählt, dass die Aktivierung der Handhabungsmittel zum Anhalten der Kreuzspulenhülse sicher abgeschlossen ist, bevor die Kreuzspulenhülse das Serviceaggregat erreicht hat. Ferner können die Toleranzen, die durch den Hülsentransport auf der Zuführeinrichtung entstehen berücksichtigt werden. Bei einer als Transportband ausgebildeten Zuführeinrichtung muss beispielsweise bei der Hülsenablage mit Schlupf zwischen der Kreuzspulenhülse und dem Band gerechnet werden.

Entgegen der obigen Annahme muss das Serviceaggregat, das eine Kreuzspulenhülse anfordert, zu diesem Zeitpunkt nicht zwingend vor der mit der Kreuzspulenhülse zu versorgenden Arbeitsstelle platziert sein. Wenn das Serviceaggregat eine Aufgabe an einer Arbeitsstelle beendet hat, wird vorzugsweise der nächste Auftrag aus einer Auftragsliste ermittelt. Wenn dieser Auftrag eine Hülsenlieferung erfordert, wird eine Kreuzspulenhülse von dem Serviceaggregat angefordert. Wenn die Anforderung bestätigt wird, startet das Serviceaggregat zu der Arbeitsstelle des nächsten Auftrages.

Deshalb wird erfindungsgemäß auch die Geschwindigkeit des anfordernden Serviceaggregats erfasst und ausgewertet. Um die Geschwindigkeit *v_{SA}* des Serviceaggregats zu berücksichtigen, kann folgende Gleichung für die Position *s_{SA}* des Serviceaggregats zum Zielzeitpunkt *t_{Z}* verwendet werden, wobei *s*_{*SA*0} die Position des Serviceaggregats zum Startzeitpunkt ist, das heißt, zum Zeitpunkt, an dem die Kreuzspulenhülse an die Zuführeinrichtung übergeben wird. ${s}_{SA} = {v}_{SA} . \left({t}_{Z}-{t}_{0}\right) + {s}_{SA 0}$

Mit Hilfe der Gleichung für die Position *s_{H}* der Kreuzspulenhülse kann wieder der Zielzeitpunkt berechnet werden. Zu dem errechneten Zielzeitpunkt, muss das Serviceaggregat die anfordernde Arbeitsstelle noch nicht erreicht haben. Vielmehr kann das Serviceaggregat die Hülse bereits auf dem Weg zu der betreffenden Arbeitsstelle aufnehmen.

Bei den zuletzt erläuterten Ausführungsformen der Erfindung wird die Position der Kreuzspulenhülse auf der Zuführeinrichtung nicht benötigt. Es wird lediglich ein Zielzeitpunkt berechnet. Die Berechnung erfolgt vorzugsweise zum Zeitpunkt, an dem die Kreuzspulenhülse an die Zuführeinrichtung übergeben wird. Eine Wiederholung der Berechnung ist nur bei Zustandsänderungen erforderlich.

Gemäß einer alternativen Ausführungsform des erfindungsgemäßen Verfahrens wird aus dem Zeitpunkt der Übergabe der Kreuzspulenhülse an die Zuführeinrichtung und der Transportgeschwindigkeit der Zuführeinrichtung die Position der dem anfordernden Serviceaggregat zugeordneten Kreuzspulenhülse auf der Zuführeinrichtung bestimmt.

Die Erfindung schafft damit auch eine einfache Möglichkeit die Position einer auf der Zuführeinrichtung befindlichen Kreuzspulenhülse zu ermitteln. Die Position einer Kreuzspulenhülse kann zu jedem Zeitpunkt aus dem Zeitpunkt der Übergabe der Kreuzspulenhülse an die Zuführeinrichtung und der Transportgeschwindigkeit der Zuführeinrichtung bestimmt werden. Der von der Kreuzspulenhülse auf der Zuführeinrichtung zurückgelegte Weg und damit die Position *s_{H}* der Kreuzspulenhülse innerhalb der Textilmaschine werden durch Integration der Geschwindigkeit der Zuführeinrichtung vom Zeitpunkt der Übergabe bis zum aktuellen Zeitpunkt ermittelt. Im einfachen Fall einer konstanten Transportgeschwindigkeit kann die Integration durch eine Multiplikation der Geschwindigkeit *v_{T}*. mit der Zeitdauer (t - *t*₀) zwischen dem Zeitpunkt *t*₀ der Übergabe der Kreuzspulenhülse an die Zuführeinrichtung und dem aktuellen Zeitpunkt t ersetzt werden. ${s}_{H} = {v}_{T} . \left(t-{t}_{0}\right)$

Es ist also nur ein Vergleich der bekannten Position des Serviceaggregats und der Position der auf der Zuführeinrichtung befindlichen Kreuzspulenhülse erforderlich, um die Handhabungsmittel des Serviceaggregats so anzusteuern, dass nur die dem jeweiligen Serviceaggregat zugeordnete Kreuzspulenhülse aufgenommen wird. Auch diese Ausführungsform der Erfindung ermöglicht damit erfolgreich zu verhindern, dass ein Serviceaggregat eine ihm nicht zugeordnete Kreuzspulenhülse aufnimmt und zwar auch dann, wenn sich mehrere Kreuzspulenhülsen auf der Zuführeinrichtung befinden. Durch den Vergleich der Position des Serviceaggregats und der Position der auf der Zuführeinrichtung befindlichen Kreuzspulenhülse wird der Zeitpunkt ermittelt, an dem die Handhabungsmittel zum Anhalten der Kreuzspulenhülsen auf der Zuführeinrichtung aktiviert werden sollen.

Wie an sich bekannt, weisen die Serviceaggregate Handhabungsmittel zum Anhalten der Kreuzspulenhülsen auf der Zuführeinrichtung und Aufnehmen der Kreuzspulenhülsen von der Zuführeinrichtung auf. Die Handhabungsmittel ermöglichen es, auch bei laufender Zuführeinrichtung die Kreuzspulenhülse vor dem Serviceaggregat anzuhalten. Die Handhabungsmittel zum Anhalten der Kreuzspulenhülse können schon aktiviert werden, bevor eine Kreuzspulenhülse in Reichweite des Serviceaggregats vorhanden ist. Dadurch wird dann die Nächste das Serviceaggregat passierende Kreuzspulenhülse angehalten und kann vom Serviceaggregat aufgenommen werden.

Gemäß einer vorteilhaften Ausführungsform des erfindungsgemäßen Verfahrens werden die Handhabungsmittel zum Anhalten der Kreuzspulenhülsen spätestens aktiviert, wenn der Abstand der Position der dem anfordernden Serviceaggregat zugeordneten Kreuzspulenhülse von der Position des anfordernden Serviceaggregats einen vorgegebenen Toleranzabstand unterschritten hat.

Durch die zuletzt erläuterte Ausführungsform der Erfindung ist nun ständig die Position der Kreuzspulenhülse auf der Zuführeinrichtung bekannt. Der Abstand der Kreuzspulenhülse von dem Serviceaggregat, das vor der bedienbedürftigen Arbeitsstelle wartet kann leicht berechnet werden. Um die Zuverlässigkeit der Hülsenaufnahme zu erhöhen, werden die Handhabungsmittel des Serviceaggregats nicht erst aktiviert, wenn die Positionen von Kreuzspulenhülse und Serviceaggregat übereinstimmen, sondern schon vorher. Dadurch können auch Ungenauigkeiten bei der Positionsbestimmung, die beispielsweise durch Verrutschen der Kreuzspulenhülse auf einer als Transportband ausgebildeten Zuführeinrichtung entstehen können, ausgeglichen werden.

Die Erfindung ermöglicht es bei Anforderung einer Kreuzspulenhülse diese sofort an die Zuführeinrichtung zu übergeben. Begrenzt ist die Übergabe nur durch die Zykluszeit eines Hülsenmagazins, in dem die Kreuzspulenhülsen für die Übergabe bevorratet werden. Die Zykluszeit ist dabei die Zeit für die Entnahme der Hülse aus dem Hülsenmagazin bis zur Übergabe auf die Zuführeinrichtung. Daraus ergibt sich der minimale Abstand zweier Kreuzspulenhülsen auf der Zuführeinrichtung. Der Toleranzabstand der Kreuzspulenhülse von dem Serviceaggregat in dem die Handhabungsmittel des Serviceaggregats aktiviert werden, ist vorzugweise kleiner als der minimale Abstand zweier Kreuzspulenhülsen. Damit ist sichergestellt, dass nicht doch eine falsche, das heißt eine dem Serviceaggregat nicht zugeordnete Kreuzspulenhülse aufgenommen wird.

Gemäß einer vorteilhaften Weiterbildung der vorliegenden Erfindung werden die Handhabungsmittel zum Anhalten der Kreuzspulenhülsen frühestens aktiviert, wenn zwischen der dem anfordernden Serviceaggregat zugeordneten Kreuzspulenhülse und dem anfordernden Serviceaggregat keine andere Kreuzspulenhülse vorhanden ist. Das heißt die Handhabungsmittel können aktiviert werden, sobald der Weg für die dem anfordernden Serviceaggregat zugeordnete Kreuzspulenhülse frei ist.

Wie schon erläutert, ermöglicht die Erfindung die sichere Verwaltung mehrerer Kreuzspulenhülse auf der Zuführeinrichtung. Damit wird vorzugsweise bei Anforderung einer Kreuzspulenhülse durch ein zweites Serviceaggregat diesem Serviceaggregat eine zweite Kreuzspulenhülse zugeordnet und an die Zuführeinrichtung unabhängig vom Zustand der Anforderung der ersten Kreuzspulenspulenhülse übergeben.

Damit kann die aus dem Stand der Technik bekannte Unterdrückung einer zweiten Hülsenanforderung entfallen. Auch bei einer zweiten Hülsenanforderung kann die Kreuzspulenhülse sofort an die Zuführeinrichtung übergeben werden und zwar auch dann, wenn die erste Hülsenanforderung noch nicht erfüllt ist. Damit werden Wartezeiten verringert und die Produktivität der Textilmaschine erhöht.

Vorzugsweise wird auch bei der zweiten Hülsenanforderung genauso wie bei der ersten Hülsenanforderung verfahren. Das heißt, der Zeitpunkt der Übergabe der zweiten Kreuzspulenhülse an die Zuführeinrichtung, die Transportgeschwindigkeit der Zuführeinrichtung und die Position des anfordernden zweiten Serviceaggregats werden erfasst und ausgewertet. Die Handhabungsmittel des anfordernden zweiten Serviceaggregats werden in Abhängigkeit von der Auswertung so angesteuert, dass das anfordernde zweite Serviceaggregat die ihm zugeordnete zweite Kreuzspulenhülse aufnimmt.

Vorteilhafterweise werden die Handhabungsmittel zum Anhalten der Kreuzspulenhülsen nicht eingesetzt, wenn sich dem anfordernden Serviceaggregat eine ihm nicht zugeordnete Kreuzspulenhülse nähert. Das heißt, wenn sich die erste Kreuzspulenhülse dem anfordernden zweiten Serviceaggregat nähert, lässt das anfordernde zweite Serviceaggregat die erste Kreuzspulenhülse passieren.

Das erfinderische Verfahren ermöglicht auch dann eine zuverlässige Verwaltung mehrerer Kreuzspulenhülsen auf der Zuführeinrichtung, wenn sich die Zuordnung einer Kreuzspulenhülse zu einem anfordernden Serviceaggregat ändert, nachdem die Kreuzspulenhülse an die Zuführeinrichtung übergeben wurde. Eine solche Änderung der Zuordnung von auf der Zuführeinrichtung befindlichen Kreuzspulenhülsen zu den anfordernden Serviceaggregaten sind aus dem eingangs beschrieben Stand der Technik bekannt, um die Ausnutzung der Maschinenarbeitszeit zu verbessern. Bei der vorliegenden Erfindung geht es lediglich darum, dass ein Serviceaggregat eine Kreuzspulenhülse nur dann aufnimmt, wenn die Kreuzspulenhülse dem Serviceaggregat zum Zeitpunkt der Aufnahme auch zugeordnet ist.

Aufgrund der erfindungsgemäßen Auswertung des Zeitpunktes der Übergabe der Kreuzspulenhülse an die Zuführeinrichtung, der Transportgeschwindigkeit der Zuführeinrichtung und der Position des anfordernden Serviceaggregats können die bekannten Sensoren zur Detektion der Anwesenheit der Kreuzspulenhülsen im Aufnahmebereich eines Serviceaggregates an sich entfallen. Es kann aus Redundanzgründen trotzdem sinnvoll sein, die Annäherung einer Kreuzspulenhülse an die Aufnahmeposition eines anfordernden Serviceaggregats zusätzlich mittels eines Sensors zu erfassen. Vorzugsweise wird die aus dem Zeitpunkt der Übergabe an die Zuführeinrichtung und der Transportgeschwindigkeit der Zuführeinrichtung bestimmten Positionen der Kreuzspulenhülsen auf der Zuführeinrichtung mit der Position der mittels des Sensors erfassten Kreuzspulenhülse verglichen. Alternativ kann der berechnete Zielzeitpunkt, an dem die dem anfordernden Serviceaggregat zugeordnete Kreuzspulenhülse das anfordernde Serviceaggregat erreicht haben soll, mit dem Zeitpunkt, zu dem der Sensor eine Kreuzspulenhülse erfasst hat, verglichen werden. Damit lässt sich die mit dem Sensor erfasste Kreuzspulenhülse identifizieren und ermitteln, ob sie dem erfassenden Serviceaggregat zugeordnet ist oder nicht.

Die Aufgabe wird außerdem durch eine Kreuzspulen herstellende Textilmaschine zur Durchführung des erfindungsgemäßen Verfahrens mit einer Vielzahl von Arbeitsstellen gelöst, wobei mindestens zwei die Arbeitsstellen mit Kreuzspulenhülsen versorgende Serviceaggregate von einer maschinenlangen Zuführeinrichtung beliefert werden, wobei die Serviceaggregate Handhabungsmittel zum Anhalten der Kreuzspulenhülsen auf der Zuführeinrichtung und Aufnehmen der Kreuzspulenhülsen von der Zuführeinrichtung aufweisen, wobei bei Anforderung einer Kreuzspulenhülse durch ein Serviceaggregat eine Kreuzspulenhülse diesem Serviceaggregat zugeordnet und an die Zuführeinrichtung übergeben wird und wobei die Textilmaschine eine Steuereinrichtung zur Steuerung der Serviceaggregate umfasst. Erfindungsgemäß erfasst und wertet die Steuereinrichtung den Zeitpunkt der Übergabe der Kreuzspulenhülse an die Zuführeinrichtung, die Transportgeschwindigkeit der Zuführeinrichtung und die Position des anfordernden Serviceaggregats aus. Die Steuereinrichtung steuert die Handhabungsmittel des anfordernden Serviceaggregats in Abhängigkeit von der Auswertung so an, dass das anfordernde Serviceaggregat, die ihm zugeordnete Kreuzspulenhülse aufnimmt.

Die Erfindung wird nachfolgend anhand eines Ausführungsbeispiels näher erläutert.

Es zeigen:
- Fig. 1: eine Rotorspinnmaschine mit Serviceaggregaten;
- Fig. 2: eine vereinfachte Prinzipdarstellung der Steuerung der Serviceaggregate.

Die in Figur 1 dargestellte Rotorspinnmaschine 1 weist zwischen ihren Endgestellen 2 und 3 eine Vielzahl von Arbeitsstellen 4 auf, die auf beiden Maschinenlängsseiten angeordnet sind. Die Arbeitsstellen 4, die jeweils eine Spinnvorrichtung sowie eine Spulvorrichtung umfassen, werden durch vier Serviceaggregate 5, 5A, 5B, 5C versorgt. Die Serviceaggregate 5, 5A, 5B, 5C sind an einer Schienenkonstruktion 6 längs der Maschinenseiten verfahrbar. Wenn an einer der Arbeitsstellen 4 ein Fadenbruch aufgetreten ist oder ein Spulenwechsel erfolgen soll, wird eines der Serviceaggregate 5, 5A, 5B, 5C automatisch tätig. Die Rotorspinnmaschine 1 umfasst weiterhin eine zwischen den Arbeitsstellen 4 angeordnete Kreuzspulentransporteinrichtung 7 zum Abfördern von fertig gestellten Kreuzspulen sowie über eine Hülsenliefereinrichtung 8. Die Hülsenliefereinrichtung 8 umfasst dabei ein maschinenendseitig angeordnetes zentrales Hülsenmagazin 9, einer Hülsenverteileinrichtung 10 sowie zwei jeweils die Arbeitsstellen 4 einer Maschinenlängsseite mit Hülsen versorgende maschinenlange Hülsentransportbänder 11, 12.

Die Serviceaggregate 5, 5A, 5B, 5C weisen nicht dargestellte Handhabungsmittel zum Anhalten der Kreuzspulenhülsen 17, 17A auf den Hülsentransportbändern 11, 12 und Aufnehmen der Kreuzspulenhülsen 17, 17A von den Hülsentransportbändern 11, 12 auf. Die Handhabungsmittel sind außerdem dazu ausgebildet, die Kreuzspulenhülsen 17, 17A in den Spulenrahmen der jeweiligen Arbeitsstelle 4 einzulegen. Die Handhabungsmittel nehmen die Kreuzspulenhülsen 17, 17A von den Hülsentransportbändern 11, 12 auf und legen diese ohne weitere Ablage in den Spulenrahmen der jeweiligen Arbeitsstelle 4 ein. Wenn das Serviceaggregat 5, 5A, 5B, 5C die Kreuzspulenhülse 17, 17A aufnimmt, bevor das Serviceaggregat 5, 5A, 5B, 5C die anfordernde Arbeitsstelle 4 erreicht hat, verbleibt die Kreuzspulenhülse 17, 17A in den Handhabungsmitteln bis das Serviceaggregat 5, 5A, 5B, 5C die anfordernde Arbeitsstelle erreicht hat.

Die Serviceaggregate 5, 5A, 5B, 5C sind über die Leitungen 13 (Figur 2) mit der Steuereinrichtung 14 verbunden. Die Steuereinrichtung 14 steuert als zentrale Steuereinrichtung die vier Serviceaggregate 5, 5A, 5B, 5C und ist ihrerseits über die Leitung 15 mit der Hülsenliefereinrichtung 8 und über die Leitungen 16 mit anderen nicht dargestellten Steuereinrichtungen und Maschinenmodulen verbunden.

Wenn während des Spinnbetriebes an einer der Arbeitsstellen 4 eine Kreuzspule den vorgesehenen Durchmesser erreicht hat, soll diese schnellstmöglich gegen eine neue Kreuzspulenhülse ausgetauscht werden. Das Auswechseln der vollen Kreuzspule gegen eine Kreuzspulenhülse wird im Ausführungsbeispiel durch das Serviceaggregat 5B ausgeführt. Das Serviceaggregat 5B fährt zu der anfordernden Arbeitsstelle 4 und fordert über die Steuereinrichtung 14 eine Hülse von der Hülsenliefereinrichtung 8 an. Die Kreuzspulenhülse wird auf das Transportband 12 gesetzt. Der Zeitpunkt der Übergabe wird von der Steuereinrichtung 14 erfasst. Das kann zum Beispiel durch Speicherung der Uhrzeit oder durch Start eines Timers geschehen. Gleichzeitig wird der zugehörige Verlauf der Transportgeschwindigkeit des Hülsentransportbandes 12 erfasst und gespeichert. Die Position, von der das Serviceaggregat 5B gestartet ist und die Geschwindigkeit, mit der das Serviceaggregat 5B in Richtung der anfordernden Arbeitsstelle fährt, ist bekannt. Die Kreuzspulenhülse ist in der Figur 1 mit dem Bezugszeichen 17 bezeichnet. Die Kreuzspulenhülse 17 wird in Pfeilrichtung vom Transportband 12 in Richtung des Serviceaggregates 5B bewegt. Aus dem Zeitpunkt der Übergabe der Kreuzspulenhülse 17, der Transportgeschwindigkeit des Hülsentransportbandes 12, der Ausgangsposition des Serviceaggregats 5B und der Fahrgeschwindigkeit des Serviceaggregats 5B kann ein Zielzeitpunkt berechnet werden, an dem die Kreuzspulenhülse 17 das Serviceaggregat 5B erreicht haben wird. Zum Zielzeitpunkt nimmt das Serviceaggregat 5B die Kreuzspulenhülse 17 auf und setzt seine Fahrt zu der anfordernden Arbeitsstelle 4 fort. Mit dem Übergabezeitpunkt und der Transportgeschwindigkeit ist die Position der Kreuzspulenhülse 17 auf dem Transportband 12 jederzeit bekannt und kann mit der aktuellen Position des Serviceaggregates, die sich zum Beispiel aus der Ausgangsposition des Serviceaggregats 5B und der Fahrgeschwindigkeit des Serviceaggregats 5B ergibt verglichen werden.

Später als das Serviceaggregat 5B, aber noch während der Bereitstellung der Hülse 17 für das Serviceaggregat 5B, benötigt das Serviceaggregat ebenfalls eine Kreuzspulenhülse 17A. Diese Anforderung der Kreuzspulenhülse 17A wird von der Steuereinrichtung 14 sofort ausgeführt und zwar unabhängig von der Position der Kreuzspulenhülse 17, die von dem Serviceaggregat 5B angefordert wurde. Auch der Zeitpunkt der Übergabe der Kreuzspulenhülse 17A an das Hülsentransportband 12 wird von der Steuereinrichtung 14 erfasst. Mit der Transportgeschwindigkeit des Hülsentransportbandes 12 ist auch die Position der Kreuzspulenhülse 17A auf dem Hülsentransportband 12 jederzeit bekannt. Vorzugsweise wird auch hier der Zielzeitpunkt berechnet, an dem die Kreuzspulenhülse 17A das Serviceaggregat 5C erreicht haben wird.

Wenn also die Kreuzspulenhülse 17, die dem Serviceaggregat 5B zugeordnet ist, das Serviceaggregat 5C passiert, besteht keinerlei Gefahr, dass die Kreuzspulenhülse 17 von dem Serviceaggregat 5C angehalten wird. Die Steuereinrichtung 14 stellt zu diesem Zeitpunkt keine ausreichende Übereinstimmung der Position des Serviceaggregats 5C mit der Position der diesem Serviceaggregat 5C zugeordneten Kreuzspulenhülse 17A fest. Beziehungsweise dieser Zeitpunkt hat keine ausreichende Übereinstimmung mit dem Zielzeitpunkt, an dem die Kreuzspulenhülse 17A das Serviceaggregat erreicht haben soll. Insofern werden die Handhabungsmittel des Serviceaggregats 5C auch nicht aktiviert. Falls die Handhabungsmittel des Serviceaggregats 5C zum Anhalten der Kreuzspulenhülse 17A bereits aktiviert waren, können diese rechtzeitig deaktiviert werden, damit die Kreuzspulenhülse 17 ungehindert passieren kann.

Erst wenn die Kreuzspulenhülse 17 das Serviceaggregat 5B erreicht, wird diese von diesem aufgenommen. Entsprechend wird die Kreuzspulenhülse 17A von dem Serviceaggregat 5C aufgenommen. Die vorliegende Erfindung ermöglicht es zuverlässig, dass nur die Kreuzspulenhülse von einem Serviceaggregat aufgenommen wird, die diesem auch zugeordnet ist.

### Bezugszeichenliste

- 1: Rotorspinnmaschine
- 2,3: Endgestelle
- 4: Arbeitsstelle
- 5, 5A, 5B, 5C: Serviceaggregate
- 6: Schienenkonstruktion
- 7: Kreuzspulentransporteinrichtung
- 8: Hülsenliefereinrichtung
- 9: Hülsenmagazin
- 10: Hülsenverteileinrichtung
- 11, 12: Hülsentransportbänder
- 13: Leitungen
- 14: Steuereinrichtung
- 15: Leitung
- 16: Leitungen
- 17, 17A: Kreuzspulenhülse

## Patentansprüche

1. Verfahren zur Versorgung einer Vielzahl von Arbeitsstellen (4) einer Kreuzspulen herstellenden Textilmaschine (1) mit Kreuzspulenhülsen (17, 17A),
wobei mindestens zwei die Arbeitsstellen (4) mit Kreuzspulenhülsen (17, 17A) versorgende Serviceaggregate (5, 5A, 5B, 5C) von einer maschinenlangen Zuführeinrichtung (11, 12) beliefert werden,
wobei die Serviceaggregate (5, 5A, 5B, 5C) Handhabungsmittel zum Anhalten der Kreuzspulenhülsen (17, 17A) auf der Zuführeinrichtung (11, 12) und Aufnehmen der Kreuzspulenhülsen (17, 17A) von der Zuführeinrichtung (11, 12) aufweisen,
wobei bei Anforderung einer Kreuzspulenhülse (17, 17A) durch ein Serviceaggregat (5, 5A, 5B, 5C) eine Kreuzspulenhülse (17, 17A) diesem Serviceaggregat (5, 5A, 5B, 5C) zugeordnet und an die Zuführeinrichtung (11, 12) übergeben wird,
**dadurch gekennzeichnet,**
**dass** der Zeitpunkt der Übergabe der Kreuzspulenhülse (17, 17A) an die Zuführeinrichtung (11, 12), die Transportgeschwindigkeit der Zuführeinrichtung (11, 12) und die Position und die Geschwindigkeit des anfordernden Serviceaggregats (5, 5A, 5B, 5C) erfasst und ausgewertet werden und
**dass** die Handhabungsmittel des anfordernden Serviceaggregats (5, 5A, 5B, 5C) in Abhängigkeit von der Auswertung so angesteuert werden, dass das anfordernde Serviceaggregat (5, 5A, 5B, 5C), die ihm zugeordnete Kreuzspulenhülse (17, 17A) aufnimmt.

2. Verfahren nach Anspruch 1, **dadurch gekennzeichnet, dass** die Auswertung die Ermittlung des Zeitpunktes umfasst, an dem die Handhabungsmittel zum Anhalten der Kreuzspulenhülsen (17, 17A) auf der Zuführeinrichtung (11, 12) aktiviert werden sollen.

3. Verfahren nach einem der vorherigen Ansprüche, **dadurch gekennzeichnet, dass** die Auswertung die Berechnung eines Zielzeitpunktes umfasst, an dem die dem anfordernden Serviceaggregat (5, 5A, 5B, 5C) zugeordnete Kreuzspulenhülse das anfordernde Serviceaggregat erreicht haben wird.

4. Verfahren nach Anspruch 3, **dadurch gekennzeichnet, dass** um den Zielzeitpunkt ein Zeitfenster platziert wird, dass die Aktivierung der Handhabungsmittel zum Anhalten der Kreuzspulenhülsen (17, 17A) auf der Zuführeinrichtung (11, 12) definiert.

5. Verfahren nach einem der vorherigen Ansprüche, **dadurch gekennzeichnet, dass** aus dem Zeitpunkt der Übergabe und der Transportgeschwindigkeit der Zuführeinrichtung (11, 12) die Position der dem anfordernden Serviceaggregat (5, 5A, 5B, 5C) zugeordneten Kreuzspulenhülse (17, 17A) auf der Zuführeinrichtung (11, 12) bestimmt wird.

6. Verfahren nach Anspruch 5, **dadurch gekennzeichnet, dass** die Handhabungsmittel zum Anhalten der Kreuzspulenhülsen (17, 17A) spätestens aktiviert werden, wenn der Abstand der Position der dem anfordernden Serviceaggregat (5, 5A, 5B, 5C) zugeordneten Kreuzspulenhülse (17, 17A) von der Position des anfordernden Serviceaggregats (5, 5A, 5B, 5C) einen vorgegebenen Toleranzabstand unterschritten hat.

7. Verfahren nach einem der Ansprüche 5 oder 6, **dadurch gekennzeichnet, dass** die Handhabungsmittel zum Anhalten der Kreuzspulenhülsen (17, 17A) frühestens aktiviert werden, wenn zwischen der dem anfordernden Serviceaggregat (5, 5A, 5B, 5C) zugeordneten Kreuzspulenhülse (17, 17A) und dem anfordernden Serviceaggregat (5, 5A, 5B, 5C) keine andere Kreuzspulenhülse (17, 17A) vorhanden ist.

8. Verfahren nach einem der vorherigen Ansprüche, **dadurch gekennzeichnet, dass** bei Anforderung einer Kreuzspulenhülse (17, 17A) durch ein zweites Serviceaggregat (5, 5A, 5B, 5C) diesem Serviceaggregat (5, 5A, 5B, 5C) eine zweite Kreuzspulenhülse (17, 17A) zugeordnet und an die Zuführeinrichtung (11, 12) unabhängig vom Zustand der Anforderung der ersten Kreuzspulenhülse (17, 17A) übergeben wird.

9. Verfahren nach Anspruch 8, **dadurch gekennzeichnet,**
**dass** der Zeitpunkt der Übergabe der zweiten Kreuzspulenhülse (17, 17A) an die Zuführeinrichtung (11, 12), die Transportgeschwindigkeit der Zuführeinrichtung (11, 12) und die Position des anfordernden zweiten Serviceaggregats (5, 5A, 5B, 5C) erfasst und ausgewertet werden und
**dass** die Handhabungsmittel des anfordernden zweiten Serviceaggregats (5, 5A, 5B, 5C) in Abhängigkeit von der Auswertung so ansteuert werden, dass das anfordernde zweite Serviceaggregat (5, 5A, 5B, 5C), die ihm zugeordnete zweite Kreuzspulenhülse (17, 17A) aufnimmt.

10. Verfahren nach einem der vorherigen Ansprüche, **dadurch gekennzeichnet, dass** die Handhabungsmittel zum Anhalten der Kreuzspulenhülsen (17, 17A) nicht eingesetzt werden, wenn sich dem anfordernden Serviceaggregat (5, 5A, 5B, 5C) eine ihm nicht zugeordnete Kreuzspulenhülse (17, 17A) nähert.

11. Verfahren nach einem der vorherigen Ansprüche, **dadurch gekennzeichnet, dass** die Annäherung einer Kreuzspulenhülse (17, 17A) an die Aufnahmeposition eines anfordernden Serviceaggregats (5, 5A, 5B, 5C) mittels eines Sensors erfasst wird.

12. Verfahren nach Anspruch 11, **dadurch gekennzeichnet, dass** die Auswertung mit den Signalen des Sensors verglichen wird.

13. Kreuzspulen herstellende Textilmaschine zur Durchführung des Verfahrens nach einem der Ansprüche 1 bis 12 mit einer Vielzahl von Arbeitsstellen,
wobei mindestens zwei die Arbeitsstellen mit Kreuzspulenhülsen (17, 17A) versorgende Serviceaggregate (5, 5A, 5B, 5C) von einer maschinenlangen Zuführeinrichtung (11, 12) beliefert werden,
wobei die Serviceaggregate (5, 5A, 5B, 5C) Handhabungsmittel zum Anhalten der Kreuzspulenhülsen (17, 17A) auf der Zuführeinrichtung (11, 12) und Aufnehmen der Kreuzspulenhülsen (17, 17A) von der Zuführeinrichtung (11, 12) aufweisen,
wobei bei Anforderung einer Kreuzspulenhülse (17, 17A) durch ein Serviceaggregat (5, 5A, 5B, 5C) eine Kreuzspulenhülse (17, 17A) diesem Serviceaggregat (5, 5A, 5B, 5C) zugeordnet und an die Zuführeinrichtung (11, 12) übergeben wird,
wobei die Textilmaschine eine Steuereinrichtung (14) zur Steuerung der Serviceaggregate (5, 5A, 5B, 5C) umfasst,
**dadurch gekennzeichnet,**
**dass** die Steuereinrichtung (14) den Zeitpunkt der Übergabe der Kreuzspulenhülse (17, 17A) an die Zuführeinrichtung (11, 12), die Transportgeschwindigkeit der Zuführeinrichtung (11, 12) und die Position und die Geschwindigkeit des anfordernden Serviceaggregats (5, 5A, 5B, 5C) erfasst und auswertet und
**dass** die Steuereinrichtung (14) die Handhabungsmittel des anfordernden Serviceaggregats (5, 5A, 5B, 5C) in Abhängigkeit von der Auswertung so ansteuert, dass das anfordernde Serviceaggregat (5, 5A, 5B, 5C), die ihm zugeordnete Kreuzspulenhülse (17, 17A) aufnimmt.

## Claims

1. Method for supplying cross-wound package tubes (17, 17A) to a plurality of workstations (4) of a textile machine producing cross-wound packages (1),
at least two service units (5, 5A, 5B, 5C) that supply cross-wound package tubes (17, 17A) to the workstations (4) being served by a feed device (11, 12) running the length of the machine,
the service units (5, 5A, 5B, 5C) comprising handling means for stopping the cross-wound package tubes (17, 17A) on the feed device (11, 12) and for receiving the cross-wound package tubes (17, 17A) from the feed device (11, 12),
when a cross-wound package tube (17, 17A) is requested by a service unit (5, 5A, 5B, 5C), a cross-wound package tube (17, 17A) being assigned to said service unit (5, 5A, 5B, 5C) and transferred to the feed device (11, 12),
**characterised in that**
the time at which the cross-wound package tube (17, 17A) is transferred to the feed device (11, 12), the transport speed of the feed device (11, 12) and the position and speed of the requesting service unit (5, 5A, 5B, 5C) are recorded and evaluated, and
**in that** the handling means of the requesting service unit (5, 5A, 5B, 5C) are actuated depending on the evaluation in such a way that the requesting service unit (5, 5A, 5B, 5C) receives its assigned cross-wound package tube (17, 17A).

2. Method according to claim 1, **characterised in that** the evaluation comprises determining the time at which the handling means for stopping the cross-wound package tubes (17, 17A) on the feed device (11, 12) should be activated.

3. Method according to one of the preceding claims, **characterised in that** the evaluation comprises calculating a target time at which the cross-wound package tube assigned to the requesting service unit (5, 5A, 5B, 5C) will have reached the requesting service unit.

4. Method according to claim 3, **characterised in that** a time window is placed around the target time, said time window defining the activation of the handling means for stopping the cross-wound package tubes (17, 17A) on the feed device (11, 12).

5. Method according to one of the preceding claims, **characterised in that** using the time of the transfer and the transport speed of the feed device (11, 12), the position on the feed device (11, 12) of the cross-wound package tube (17, 17A) assigned to the requesting service unit (5, 5A, 5B, 5C) is determined.

6. Method according to claim 5, **characterised in that** the handling means for stopping the cross-wound package tubes (17, 17A) are activated at the latest when the spacing between the position of the cross-wound package (17, 17A) assigned to the requesting service unit (5, 5A, 5B, 5C) and the position of the requesting service unit (5, 5A, 5B, 5C) has dropped below a predetermined tolerance spacing.

7. Method according to one of claims 5 or 6, **characterised in that** the handling means for stopping the cross-wound package tubes (17, 17A) are activated at the earliest when there is no other cross-wound package tube (17, 17A) located between the cross-wound package tube (17, 17A) assigned to the requesting service unit (5, 5A, 5B, 5C) and the requesting service unit (5, 5A, 5B, 5C).

8. Method according to one of the preceding claims, **characterised in that** when a second service unit (5, 5A, 5B, 5C) requests a cross-wound package tube (17, 17A), this service unit (5, 5A, 5B, 5C) is assigned a second cross-wound package tube (17, 17A), which is transferred to the feed device (11, 12) regardless of the status of the request for the first cross-wound package tube (17, 17A).

9. Method according to claim 8, **characterised in that**
the time at which the second cross-wound package tube (17, 17A) is transferred to the feed device (11, 12), the transport speed of the feed device (11, 12) and the position of the requesting second service unit (5, 5A, 5B, 5C) are recorded and evaluated, and
**in that** the handling means of the requesting second service unit (5, 5A, 5B, 5C) are actuated depending on the evaluation in such a way that the requesting second service unit (5, 5A, 5B, 5C) receives its assigned cross-wound package tube (17, 17A).

10. Method according to one of the preceding claims, **characterised in that** the handling means for stopping the cross-wound package tubes (17, 17A) are not deployed if a cross-wound package tube (17, 17A) not assigned to the requesting service unit (5, 5A, 5B, 5C) is approaching said service unit.

11. Method according to one of the preceding claims, **characterised in that** the approach of a cross-wound package tube (17, 17A) towards the receiving position of a requesting service unit (5, 5A, 5B, 5C) is recorded by means of a sensor.

12. Method according to claim 11, **characterised in that** the evaluation is compared with the signals of the sensor.

13. Textile machine producing cross-wound packages, for carrying out the method according to any of claims 1 to 12, comprising a plurality of workstations,
at least two service units (5, 5A, 5B, 5C) that supply cross-wound package tubes (17, 17A) to the workstations being served by a feed device (11, 12) running the length of the machine,
the service units (5, 5A, 5B, 5C) comprising handling means for stopping the cross-wound package tubes (17, 17A) on the feed device (11, 12) and for receiving the cross-wound package tubes (17, 17A) from the feed device (11, 12),
when a cross-wound package tube (17, 17A) is requested by a service unit (5, 5A, 5B, 5C), a cross-wound package tube (17, 17A) being assigned to said service unit (5, 5A, 5B, 5C) and transferred to the feed device (11, 12),
the textile machine comprising a control device (14) for controlling the service units (5, 5A, 5B, 5C),
**characterised in that**
the control device (14) records and evaluates the time at which the cross-wound package tube (17, 17A) is transferred to the feed device (11, 12), the transport speed of the feed device (11, 12) and the position and speed of the requesting service unit (5, 5A, 5B, 5C), and
**in that** the control device (14) actuates the handling means of the requesting service unit (5, 5A, 5B, 5C) depending on the evaluation in such a way that the requesting service unit (5, 5A, 5B, 5C) receives its assigned cross-wound package tube (17, 17A).

## Revendications

1. Procédé d'alimentation d'un grand nombre de postes de travail (4) d'une machine textile (1) produisant des bobines croisées avec des tubes de bobine croisée (17, 17A),
au moins deux des modules de service (5, 5A, 5B, 5C) alimentant les postes de travail (4) en tubes de bobine croisée (17, 17A) étant ici approvisionnés par un dispositif d'alimentation (11, 12) couvrant toute la longueur de la machine,
les modules de service (5, 5A, 5B, 5C) étant doté d'équipements de maniement permettant de maintenir les tubes de bobine croisée (17, 17A) sur le dispositif d'alimentation (11, 12) et de retirer les tubes de bobine croisée (17, 17A) du dispositif d'alimentation (11, 12),
un tube de bobine croisée (17, 17A) étant affecté à un module de service (5, 5A, 5B, 5C), puis transmis au dispositif d'alimentation (11, 12) à chaque fois que ce module de service (5, 5A, 5B, 5C) demande un tube de bobine croisée (17, 17A),
**caractérisé en ce que**
le moment du transfert du tube de bobine croisée (17, 17A) au dispositif d'alimentation (11, 12), la vitesse de transport du dispositif d'alimentation (11, 12) et la position, ainsi que la vitesse du module de service (5, 5A, 5B, 5C) demandeur sont enregistrées et évaluées et
les équipements de maniement du module de service (5, 5A, 5B, 5C) demandeur sont commandés en fonction de cette évaluation de sorte que le module de service (5, 5A, 5B, 5C) demandeur prélève le tube de bobine croisée (17, 17A) qui lui est affecté.

2. Procédé selon la revendication 1, **caractérisé en ce que** l'évaluation comprend l'évaluation du moment auquel les équipements de maniement utilisés pour maintenir les tubes de bobine croisée (17, 17A) sur le dispositif d'alimentation (11, 12) doivent être activés.

3. Procédé selon une des revendications précédentes, **caractérisé en ce que** le système d'évaluation calcule le moment cible auquel le tube de bobine croisée affecté au module de service (5, 5A, 5B, 5C) demandeur aura atteint le module de service demandeur.

4. Procédé selon la revendication 3, **caractérisé en ce qu'**un certain laps de temps est prévu autour du moment cible pour permettre l'activation des équipements de maniement utilisés pour maintenir les tubes de bobine croisée (17, 17A) sur le dispositif d'alimentation (11, 12).

5. Procédé selon une des revendications précédentes, **caractérisé en ce que** le moment du transfert et la vitesse de transport du dispositif d'alimentation (11, 12) permettent de définir la position du tube de bobine croisée (17, 17A) affecté au module de service (5, 5A, 5B, 5C) demandeur sur le dispositif d'alimentation (11, 12).

6. Procédé selon la revendication 5, **caractérisé en ce que** les équipements de maniement utilisés pour maintenir les tubes de bobine croisée (17, 17A) sont activés au plus tard lorsque l'écart entre la position du tube de bobine croisée (17, 17A) affecté au module de service (5, 5A, 5B, 5C) demandeur et la position du module de service (5, 5A, 5B, 5C) demandeur est inférieur à l'écart toléré défini.

7. Procédé selon une des revendications 5 ou 6, **caractérisé en ce que** les équipements de maniement utilisés pour maintenir les tubes de bobine croisée (17, 17A) sont activés au plus tôt lorsqu'il n'y a plus aucun tube de bobine croisée (17, 17A) entre le tube de bobine croisée (17, 17A) affecté au module de service (5, 5A, 5B, 5C) demandeur et le module de service (5, 5A, 5B, 5C) demandeur.

8. Procédé selon une des revendications précédentes, **caractérisé en ce que**, en cas de transport d'un tube de bobine croisée (17, 17A) par un second module de service (5, 5A, 5B, 5C), un second tube de bobine croisée (17, 17A) est affecté à ce module de service (5, 5A, 5B, 5C) et transmis au dispositif d'alimentation (11, 12) indépendamment de l'état de transport du premier tube de bobine croisée (17, 17A).

9. Procédé selon la revendication 8, **caractérisé en ce que**
le moment du transfert du deuxième tube de bobine croisée (17, 17A) au dispositif d'alimentation (11, 12), la vitesse de transport du dispositif d'alimentation (11, 12) et la position du deuxième module de service (5, 5A, 5B, 5C) demandeur sont enregistrées et évaluées et
les équipements de maniement du deuxième module de service (5, 5A, 5B, 5C) demandeur sont commandés en fonction de cette évaluation de sorte que le deuxième module de service (5, 5A, 5B, 5C) demandeur prélève le deuxième tube de bobine croisée (17, 17A) qui lui est affecté.

10. Procédé selon une des revendications précédentes, **caractérisé en ce que** les équipements de maniement utilisés pour maintenir les tubes de bobine croisée (17, 17A) ne sont pas utilisés lorsqu'un tube de bobine croisée (17, 17A) ne lui étant pas affecté approche un module de service (5, 5A, 5B, 5C) demandeur.

11. Procédé selon une des revendications précédentes, **caractérisé en ce qu'**un capteur enregistre l'approche d'un tube de bobine croisée (17, 17A) de la position de prise en charge d'un module de service (5, 5A, 5B, 5C) demandeur.

12. Procédé selon la revendication 11, **caractérisé en ce que** l'évaluation est comparée avec les signaux du capteur.

13. Machine textile produisant des bobines croisées pour l'exécution du procédé selon une des revendications 1 à 12 avec un grand nombre de postes de travail,
au moins deux des modules de service (5, 5A, 5B, 5C) alimentant les postes de travail en tubes de bobine croisée (17, 17A) étant ici approvisionnés par un dispositif d'alimentation (11, 12) couvrant toute la longueur de la machine,
les modules de service (5, 5A, 5B, 5C) étant doté d'équipements de maniement permettant de maintenir les tubes de bobine croisée (17, 17A) sur le dispositif d'alimentation (11, 12) et de retirer les tubes de bobine croisée (17, 17A) du dispositif d'alimentation (11, 12),
un tube de bobine croisée (17, 17A) étant affecté à un module de service (5, 5A, 5B, 5C), puis transmis au dispositif d'alimentation (11, 12) à chaque fois que ce module de service (5, 5A, 5B, 5C) demande un tube de bobine croisée (17, 17A),
la machine textile comprenant un dispositif de commande (14) pour la commande du module de service (5, 5A, 5B, 5C),
**caractérisé en ce que**
le dispositif de commande (14) enregistre et évalue le moment du transfert du tube de bobine croisée (17, 17A) au dispositif d'alimentation (11, 12), la vitesse de transport du dispositif d'alimentation (11, 12) et la position, ainsi que la vitesse du module de service (5, 5A, 5B, 5C) demandeur et
le dispositif de commande (14) commande les équipements de maniement du module de service (5, 5A, 5B, 5C) demandeur en fonction de cette évaluation de sorte que le module de service (5, 5A, 5B, 5C) demandeur prélève le tube de bobine croisée (17, 17A) qui lui est affecté.
